# EUROPÄISCHE PATENTSCHRIFT

(11) **EP 3 529 426 B1**
(45) Veröffentlichungstag und Bekanntmachung des Hinweises auf die Patenterteilung: **24.02.2021**
(21) Anmeldenummer: 17808748.2
(22) Anmeldetag: 17.10.2017
(51) Int. Cl.: E04B 2/74, E04B 2/76, E04B 2/78

(54) **WANDBAUSYSTEM MIT TROCKENBAU-KOMBIPROFILEN UND VERFAHREN ZUM WANDBAU**
WALL CONSTRUCTION SYSTEM COMPRISING DRYWALL CONSTRUCTION COMBINATION PROFILED SECTIONS, AND METHOD FOR CONSTRUCTING A WALL
SYSTÈME DE CONSTRUCTION DE CLOISONS AVEC DES PROFILÉS COMBINÉS À CONSTRUCTION SÈCHE ET PROCÉDÉ DE CONSTRUCTION DE CLOISONS

(30) Priorität: 17.10.2016 DE 102016012397
(43) Veröffentlichungstag der Anmeldung: 28.08.2019
(73) Patentinhaber: Schurig, Burkhart, 01561 Lampertswalde (DE)
(72) Erfinder: Schurig, Burkhart, 01561 Lampertswalde (DE)
(74) Vertreter: Hofmann, Klaus
(86) Internationale Anmeldenummer: PCT/DE2017/000345
(87) Internationale Veröffentlichungsnummer: WO 2018/072771

(56) Entgegenhaltungen:
- EP-A1- 2 065 532
- EP-A2- 0 096 675
- WO-A1-2016/034906
- AU-A- 5 340 273
- DE-A1-102009 032 423
- LU-A1- 54 975
- US-A- 2 664 179
- US-A- 4 152 878
- US-A- 4 233 833
- US-A1- 2010 281 821

## Beschreibung

Die Erfindung betrifft ein Trockenbau-Kombiprofil und ein Verfahren zum Wandbau zur Errichtung von statisch tragenden Wänden und Decken für Trockenbau-Häuser. Die wesentlichen statischen Belastungen des Hauses werden von den fluchtenden und im Raster angeordneten senkrechten Wandständern aus Kombiprofilen aufgenommen, die jeweils an ihren Endpunkten in U-Stahlleichtprofilen eingefasst sind und beidseitig mit Bauplatten beplankt sind. Zwischen den Profilen können ausfachende Wandkörper angeordnet sein.

An Trockenbau-Ständerwänden ist die Verbundwirkung von auf Druck belasteten Ständern und der flächig aussteifenden Beplankung bedeutsam, weil die Bauplatten dem örtlichen Beulen und Knicken der Metallständer entgegen wirken und die Wand als aussteifende Scheibe die Hauskonstruktion stützt.

Stand der Technik: Trockenbau-Bausysteme sind seit langem bekannt und genormt und werden vorrangig für statisch nicht tragende bzw. nur sich selbst tragende Wände eingesetzt und dienen außerdem zur Beplankung von statisch tragenden Konstruktionen an Häusern. Mit einfachen Werkzeugen können Bauplatten direkt und per Hand an die ebenen Anlageflächen der Stahlleichtprofile mit Wandstärken von ca. 0,6 bis 0,7 mm geschraubt werden.

Nach gleicher Technologie werden mit stabileren Stahlleichtprofilen mit Wandstärken von ca. 1,0 bis 3,0 mm und stabileren Beplankungen statisch tragfähige Strukturen errichtet, die die Belastungen eines Gebäudes aufnehmen können. Allerdings ist die Verarbeitung der dickwandigen Trockenbauprofile wegen der Verbindungsmittel, statischer Details, bauaufsichtlicher Zulässigkeit und Ausführungs-Sicherheit schwieriger, weshalb sich sehr wenige Handwerks-Fachbetriebe dieser Thematik stellen. Deshalb wurden bisher statisch tragende Trockenbau-Ständerwände vorrangig industriell vorgefertigt und als Groß-Wandelemente verarbeitet.

In der Broschüre und Datei "Häuser in Stahlleichtbauweise" (Dokumentation 560 vom Stahl-Informations-Zentrum in Düsseldorf) ist der Stand der Technik dargestellt.

Die Patentschrift US 3 333 390 A von 1965 zeigt ein dünnwandiges Trockenbauprofil gleicher Materialdicke zur Beplankung mit Bauplatten mit zwei Stützenabschnitten auf jeder Seite, um die Stabilität zu erhöhen. Insbesondere wird die Beplankungsebene elastisch von der Tragebene getrennt und dennoch wirken beide zusammen.

In den Patentschriften US 2.166.096 A und US 2.141.919 von 1937 wird mit komplizierten Stahlprofilen eine Materialanhäufung angestrebt, die dennoch schalltechnisch elastisch sein soll. Mit verschiedenen gefügten Zusatzblechen oder Zwischengliedern werden stabile und schraubbare Untergründe erreicht. Auch bietet eine Gurtseite zwei Beplankungsebenen hintereinander an.

Die Patentschrift US 4.233.833 A von 1980 beschreibt ein Herstellungsverfahren zur örtlichen Dickenreduzierung von Stahlprofilen, die auch im Wandbau eingesetzt werden könnten; eine konkrete Aufgabe im Wandbau steht nicht dahinter.

In der WO 2016/034906 A1 wird ein Trockenbauprofil mit einer verbesserten Gestaltfestigkeit vorgestellt, das im Fertigungsprozess durch kleinformatige örtliche Umformungen bzw. Prägungen eines gleich dicken Blechband-Halbzeuges besonders stabilisierte Profilabschnitte erhält, die besonders an Abkantungen vorhanden sind. Über die Länge des Profils bestehen ebene oder relativ ebene Beplankungsabschnitte und Profilabschnitte mit höherer Festigkeit. Die hier als dickwandig dargestellten Profilabschnitte beziehen sich auf die Prägehöhe bzw. -tiefe und die Ausgangsblechdicke insgesamt. Das Halbzeug besitzt vor der Umformung eine immer gleiche homogene Blechdicke. Ein für den statischen Hausbau notwendigerweise dickwandigeres Ausgangs-blech besitzt dann auch an den Beplankungsabschnitten eine große Blechdicke, was die Beplankung mit Bauplatten erschwert, so wie bei jedem anderen dickwandigen Profil. Für den konstruktiven Hausbau ist die geringe statische Verbesserung eines ca. 0.6 mm dicken Halbzeug-Bleches mittels kleinformatiger Umformungen nicht ausreichend.

Die US 2010/0281821 A1 zeigt ein Wand-Ständerprofil mit mäanderförmigen Profilabschnitten an den Gurten und im Steg mit gleichbleibender Blechdicke. Dadurch werden die Profilabschnitte stabiler: eine Differenzierung in Beplankungs-und Statik-Abschnitte besteht nicht.

Die US 4 152 878 A zeigt einen Trockenbau-Wandständer gleicher Blechdicke mit schienenartigen Gurten für formschlüssig gehaltene Beplankungen. In Richtung der Wandebene gibt es sowohl einlagige als auch zweilagige Blechabschnitte, die in Stegrichtung hintereinander angeordnet sind.

Problem: Standard-Trockenbauprofile mit ca. 0,6 mm Blechdicke erlauben eine einfache handwerkliche Beplankung mit Bauplatten an Ständerwänden und Deckenträgern, zur Aufnahme von statischen Lasten eines Hauses sind diese leichten Trockenbauprofile aber ungeeignet. Mit dem Einsatz von dickwandigeren Stahlleichtprofilen wird die Stabilität im Trockenbau zwar deutlich erhöht, aber es werden aufwändigere Montage-Technologien der Beplankung notwendig, die die Baukosten erhöhen, Spezialisten als Verarbeiter erfordern, keine Eigenleistungen ermöglichen und somit die Akzeptanz bei den Bauherren reduzieren.

Tragfähige Konstruktionen mit sehr dünnwandigen Stahlprofilen erfordern meist mehrere Bauteile oder Zwischenglieder oder komplizierte teure Profilgestaltungen, die den Montageaufwand zu aufwändig werden lassen.

Für ein einfaches handwerkliches Trockenbau-Hausbaukonzept werden also leichte und per Hand zu verarbeitende statisch tragende Stahlleichtprofile benötigt, an denen sich beidseitig sowohl die konstruktiven als auch raumschließenden Beplankungen mit einfachen Technologien auf einer Baustelle vor Ort befestigen lassen. Es soll der einfache Standard-Trockenbau mit den statischen Möglichkeiten des Stahlbaus kombiniert werden.

Auch die Trennung der Baugewerke verspricht kürzere Bauzeiten und geringere Kosten. Statisch relevante Tätigkeiten erfordern wegen Sicherheits- und Gewährleistungsaspekten immer ein spezialisiertes Montageteam, das sich jedoch nur auf die Kernaufgabe "statischer Rohbau" beschränken kann, also vorrangig die Verbindungen der dickwandigen Statikprofile untereinander realisiert. Der übliche Trockenbau mit den flächigen Beplankungen und weitere sich anschließende Bauleistungen können von anderen Baugewerken oder in Eigenleistung erbracht werden.

Vor diesem Hintergrund hat sich die Erfindung die Aufgabe gestellt, an statisch stabilen Stahlblechprofilen zusätzlich Trockenbau-Anschlussflächen für eine einfache Beplankung mit Bauplatten zu schaffen, die eine händische Montage auf der Baustelle ermöglichen und die Gewerke "statischer Rohbau" vom "Standard-Trockenbau" technologisch und zeitlich trennt. Die Standsicherheit oder zumindest die Montagesicherheit dieser Wände sollen auch ohne Innenbeplankung ermöglicht werden. Der Trocken-Innenausbau erfolgt also erst nachträglich nach Abschluss aller Installationen.

Die Erfindung löst diese Aufgaben wie in den kennzeichnenden Merkmalen der Patentansprüche 1 bis 8 angegeben.

Das Trockenbau-Kombiprofil aus verzinktem Stahlblech mit seinen zwei funktionalen Abschnitten steht für hohe Stabilität und einfache Verarbeitung. Der dickwandige oder Profilabschnitt mit den beiden Gurten und dem Steg erfüllt also vorrangig die statische Funktion des Wandständers, während der dünnwandige Profilabschnitt mit ca. 0,6 mm Dicke mit Standard-Verbindungsmitteln beplankt werden kann.

Durch die Variation hinsichtlich Profilabstand, Profilgeometrie, Materialdicke und Stahlqualität oder durch die Variation der Beplankung kann die Standfestigkeit der Trockenbauwand den Erfordernissen angepasst werden. Die statische Bestimmtheit von dickwandigeren Stahlprofilen erlaubt eine anerkannte Bemessung von Bauwerken und erspart im Gegensatz dazu aufwändige Einzelprüfungen von mehrfach oder geschachtelt eingesetzten sehr dünnwandigen Stahlblechprofilen des Trockenbaus.

Zur Tragfähigkeitssteigerung werden Halbzeuge aus unterschiedlichen Stahlblechdicken und ggf. Stahlqualitäten in der Profilfertigung eingesetzt. Halbzeug-Blechbänder mit unterschiedlicher Dicke innerhalb des Bandes sind als Tailor-Welded-Coil oder Tailor-Rolled-Coil zum Walzprofilieren theoretisch zwar bekannt, jedoch praktisch nicht verfügbar. So kann beispielsweise das längsgeschweißte Blechband eine Blechdicke von 0,6 mm und üblicher Streckgrenze für die Trockenbau-Anlagefläche und 1,6 mm Blechdicke mit besonders hoher Streckgrenze für den statischen Profilabschnitt aufweisen.

Auch das Fertigungsverfahren "Spaltprofilieren" kann den Querschnitt eines dicken Bleches an den Schmalseiten in unterschiedlich dicke Teilflächen aufspalten. Damit kann ein Stahlblechsteg in zwei ungleich dicke Trockenbau-Anlageflächen gespalten und anschließend gekantet werden.

Indem die statisch tragenden Trockenbauprofile auf der Bauplatten-Anlagefläche durchgängige Lochmuster aufweisen, wird dem nicht spezialisierten Verarbeiter die Möglichkeit gegeben, auch mit einfachen Verbindungsmitteln wie Schrauben, beliebige Beplankungen von der Rauminnenseite aus auf der Ständer-Außenseite zu befestigen und diese Befestigungsart erfüllt auch höchste konstruktive Anforderungen.

Gerade bei Leichtbaukonstruktionen für Wohnzwecke sind besondere Anstrengungen für einen hohen Schall- und Brandschutz notwendig. Die erfindungsgemäßen Kombiprofile bieten Anschlüsse sowohl für stabile Außenbeplankungen, Zwischenplatten und entkoppelte Innenbeplankungen und weitgehend Körperschall-entkoppelte Bauteilschichten.

Werden durch die Art des Fassadenbelages örtliche konstruktive Befestigungen benötigt, dann werden diese als Fassadenhalter oder als Fassaden-Stützstreifen bereits im Prozess der Wandmontage am Ständerprofil vormontiert. Eine Vielzahl von Profilformen und Aussteifungsvarianten können die o. g. Aufgaben erfüllen, wie beispielsweise die Figuren 1 bis 3 zeigen.

Das erfindungsgemäße Trockenbau-Wandbausystem mit dem Kombiprofil vereinfacht die Verarbeitung von statischen Trockenbau-Bausystemen und erschließt dem ambitionierten Trockenbauer auch den statischen Hausbau als Geschäftsfeld und senkt dabei die Rohbau-Kosten. Zwei Monteure können in kurzer Zeit hochgedämmte statisch stabile Außenwände mit geringstem Materialeinsatz, mit bauphysikalisch gewünschtem Anspruch und mit wenigen Arbeitsschritten erstellen. Die Trockenbau-Kombiprofile sind gleichermaßen auch für Decken und Dächer geeignet. Die Gewerke Trocken-Rohbau, Installationen, Fensterbau, Trocken-Ausbau und Fassadenbau können unabhängig voneinander agieren.

Figur 1: Das Ausführungsbeispiel zeigt waagerechte Querschnitte durch eine Trockenbauwand mit drei verschiedenen Trockenbau-Kombiprofilen (1), die als Wandständer in waagerechte U-Fuß- und U-Kopfprofile senkrecht eingestellt und verankert sind. Die äußere Bauplatte (4) dient vorrangig der konstruktiven Wandaussteifung und besteht aus einer mit Dämmstoffen beschichteten OSB-Platte und ist Bestandteil eines Wandkörpers (5), der von innen am Statik-Abschnitt (2) der Trockenbau-Kombiprofile (1) verschraubt ist.

Die Wandkörper (5) mit den Abmessungen von ca. 60 cm x 250 cm und umlaufendem Nut-Feder-System sind im waagerechten Versatz profilübergreifend zusammengesteckt und an den Statik-Abschnitten (2) von der Wandinnenseite verschraubt. In der Zone der Geschoßdecke übergreift ein Wandkörper (5) sowohl die Ständer des Unter- als auch des Obergeschosses. Die äußere Dämmschicht dient auch als Putzträger für die Fassade.

Im Bauablauf werden zuerst alle Trockenbau-Kombiprofile (1) an ihren Statik-Abschnitten (2) mit den U-Fuß- und U-Kopfprofilen von spezialisierten Verarbeitern als Haus-Gerüst erstellt und miteinander konstruktiv verbunden. Alle Verbindungspunkte sind allseitig mit spezialisierten Handwerkszeugen zugänglich. Danach übernehmen andere Gewerke die Beplankungen der Kombiprofile. Erst nach der rauminneren Montage von Installationen und Schallschutzmatten werden zu einem späteren Zeitpunkt Bauplatten (4) als Innenraumabschluss an den dünnwandigen Beplankungs-Abschnitten (3) verschraubt. Der gleiche Aufbau kann prinzipiell auch für Decken- und Dachkonstruktionen angewandt werden.

Figur 1a: Das Trockenbau-Kombiprofil ist im Statik-Abschnitt (2) ein modifiziertes Z-Profil aus Stahlblech mit raumseitiger Faltung mit der Dicke von 1,6 mm und mit einer raumseitig zusätzlich angeformten Trockenbau-Anlagefläche (8) als Beplankungs-Abschnitt (3) aus 0,65 mm dickem Stahlblech. Die Faltung des statischen Profilabschnitts stabilisiert den Gurt und reduziert die Profilbreite. Das Blechband-Halbzeug ist ein längsgeschweißter Blechstreifen unterschiedlicher Dicke (Tailor-Welded-Coil), wobei der Statik-Abschnitt eine Streckgrenze von ca. 600 N/mm² besitzt.

Die äußere Trockenbau-Anlagefläche ist im Statik-Abschnitt des Kombiprofiles (1) durchgängig mit einem Lochmuster versehen, so dass dort an ausgewählten Lochungen die Verschraubungen mit den Wandkörpern (5) von innen erfolgen können. Alle Lochungen sind mit Handwerkszeugen unkritisch erreichbar.

An der gleichen Trockenbau-Anlagefläche sind in größerem Abstand größere Lochungen vorhanden, in die wahlweise von innen Fassaden- oder Dachhalter (6) eingesetzt und verankert sind. Letztere übernehmen die Lasteinleitung von örtlichen Fassaden- oder Dachlasten in den Statik-Abschnitt des Trockenbauprofils. Diese Fassadenhalter (6) mit beliebiger Struktur werden im Prozess der Wanderstellung von der Innenseite am Trockenbauprofil verankert.

Das Kombiprofil der Figur 1b ist im Statik-Abschnitt (2) ein Z-Profil aus Stahlblech mit der Dicke von 2,5 mm, das mit einem geschosshohen separaten dünnwandigen Trockenbauprofil als Beplankungs-Abschnitt (3) formschlüssig verbunden ist. Ausgebogene örtliche Laschen des dünnwandigen Profils (3) greifen in passende Ausstanzungen des Z-Profil-Steges und sind darin verhakt. Das Einhaken des Beplankungs-Abschnitts (3) erfolgt wegen der Zugänglichkeit erst nach der Befestigung der äußeren aussteifenden Beplankung (4) am Statikprofil. Insbesondere bei großen Dicken-Unterschieden der beiden Kombiprofil-Abschnitte sind aus fertigungstechnischen Erfordernissen separate Profilteile notwendig.

Auch das Kombiprofil (1) der Figur 1c ist aus zwei separaten Profilabschnitten zusammengesetzt; aus einem statischen Hutprofil (2) und einem darin bündig und formschlüssig eingesetztem dünnwandigen C-Profil (3), dessen beide Teile durch mehrere Schraubbolzen (7) fixiert sind. Auch hier wird das C-Profil erst nachträglich nach dem Anbringen der Außenbeplankung (4) montiert.

Zwischen der Außenbeplankung (4) des Ständers und der Fassadenfläche ist hier ein Fassadenstützstreifen (9) senkrecht am Statikprofil (2) angelegt und von innen befestigt. Das ist ein hochfester Dämmstoffstreifen, der im Rasterabstand der Wandständer die Fassadenkräfte aufnimmt und diese in das statische Trockenbau-Kombiprofil einleitet. Vorrangig vorgehängte Fassaden stützen sich darauf ab und können darauf auch befestigt werden.

Die Figur 2 zeigt den Querschnitt eines Trockenbau-Kombiprofiles für Decken oder Dächer ohne die beidseitigen Beplankungen. Hier sind zwei Kombiprofile mit statisch tragendem C-Profil (2) formschlüssig verbunden, die jeweils aus einem Tailored-Coil hergestellt sind. Die dünnwandigen Beplankungs-Abschnitte (3) sind jeweils nur an den Untergurten bzw. Statik-Abschnitten angeformt und gehören zum gleichen Blechband-Halbzeug des Kombiprofiles. Der dünnwandige Beplankungs-Abschnitt (3) befindet sich in der Wandebene parallel neben dem Statik-Abschnitt (2) des einzelnen Kombiprofiles und in einer parallel versetzten Trockenbau-Anlagefläche.

Figur 3: Die gezeigten Querschnitte der Kombiprofile (1) sind ohne Beplankungen dargestellt und bestehen aus Profilgurtabschnitten mit unterschiedlichen Materialdicken. So ist das Kombiprofil der Figur 3a mit den jeweils unterschiedlichen Dickenabschnitten (2) und (3) aus nur einem Stahlband-Halbzeug walzprofiliert, dessen dünnwandige Abschnitte durch zusätzliches Walzen entstanden sind (Tailor-Rolled-Coil) oder dessen Abschnitte durch das Verschweißen unterschiedlich dicker Blechstreifen entstanden sind (Tailor-Welded-Coil). Die beidseitig dünnwandigen Randzonen (3) sind 0,65 mm dick und der statische tragende C-Profil-Abschnitt (2) ist 1,6 mm dick. Die Anlageflächen der Trockenbau-Beplankung für beide Profilabschnitte befinden sich beidseitig in der gleichen Wandebene, so dass eine problemlose Verbindung mit den U-Fuß- und U-Kopfprofilen gegeben ist. Aus schalltechnischen Erwägungen heraus können nur die Beplankungs-Abschnitte (3) auch in einer versetzten Wandebene liegen.

Figur 3b: Das Trockenbau-Kombiprofil (1) mit statischer Doppel-T-Struktur besitzt nur einen angeformten dünnwandigen Beplankungs-Abschnitt (3) als Teil der Trockenbau-Anlagefläche (8) einer Gurtseite.

Die Figur 3c zeigt ein Trockenbau-Kombiprofil (1) mit jeweils beidseitigen Trockenbau-Anschlussflächen unterschiedlicher Dicke, das durch das Fertigungsverfahren Spaltprofilieren hergestellt ist. Bei diesem Blechumformungsprozess ist ein z. B. 3 mm dickes Stahlblechband an den beiden Seiten aufgespalten in einen 2,3 mm (2) und einen 0,7 mm dicken Blechabschnitt (3), dessen aufgespaltene Blechhälften anschließend profiliert wurden.

### Bezugszeichenliste:

- 1: Trockenbau-Kombiprofil
- 2: Statik-Abschnitt
- 3: Beplankungs-Abschnitt
- 4: Bauplatte
- 5: Wandkörper
- 6: Fassadenhalter
- 7: Schraubbolzen
- 8: Trockenbau-Anlagefläche
- 9: Fassadenstützstreifen

## Patentansprüche

1. Trockenbau-Kombiprofil für Wände und Decken eines Hauses zur statischen Lastabtragung des Hauses dienend, wobei die Belastungen des Hauses von im Raster angeordneten, geschosshohen, fluchtenden Wandständern oder Trägern aus Kombiprofilen innerhalb einer Systemebene aufzunehmen sind, die jeweils beidseitig mit Bauplatten an äußeren Trockenbau-Anlageflächen beplankt sind, die mittels separater Verbindungsmittel direkt daran zu befestigen sind, wobei das Kombiprofil aus einem kaltgeformten Stahlblechprofil mit gespreizten Gurten und mit mindestens einem Steg dazwischen besteht, wobei jeder Gurt mindestens eine ebene Trockenbau-Anlagefläche besitzt und diese längs zum Profil verläuft, wobei an mindestens einer Gurtseite des Kombiprofiles die Trockenbau-Anlagefläche (8) aus zwei funktionalen Abschnitten besteht, nämlich
a) aus einem Statik-Abschnitt (2) mit einer Blechdicke von mindestens 1,0 mm und
b) einem dünnwandigen Beplankungs-Abschnitt (3) mit einer Blechdicke von ca. 0,6 bis 0,75 mm,
wobei der dickwandigere Statik-Abschnitt (2) an beiden Gurtseiten vorhanden ist und alle Abschnitte des Kombiprofiles (1) aus dem gleichen Blechband-Halbzeug bestehen, **dadurch gekennzeichnet, dass**
die zwei funktionalen Abschnitte aus einem Blechband-Halbzeug gefertigt sind, welches zwei unterschiedliche Materialdicken besitzt.

2. Trockenbau-Kombiprofil nach Anspruch 1, **dadurch gekennzeichnet, dass** beide funktionalen Abschnitte (2,3) der Trockenbau-Anlagefläche (8) aus unterschiedlichen Stahlqualitäten bestehen.

3. Trockenbau-Kombiprofil nach einem der bisherigen Ansprüche, **dadurch gekennzeichnet, dass** beide funktionale Abschnitte (2,3) der Trockenbau-Anlagefläche (8) des gleichen Gurtes parallel nebeneinander angeordnet sind.

4. Trockenbau-Kombiprofil nach dem vorherigen Anspruch, **dadurch gekennzeichnet, dass** die beiden Abschnitte (2 und 3) der Trockenbau-Anlageflächen (8) in der Wandebene parallel versetzt sind.

5. Trockenbau-Kombiprofil für Wände und Decken eines Hauses zur statischen Lastabtragung des Hauses dienend, wobei die Belastungen des Hauses von im Raster angeordneten, geschosshohen, fluchtenden Wandständern oder Trägern aus Kombiprofilen innerhalb einer Systemebene aufzunehmen sind, die jeweils beidseitig mit Bauplatten an äußeren Trockenbau-Anlageflächen beplankt sind, die mittels separater Verbindungsmittel direkt daran zu befestigen sind, wobei das Kombiprofil aus einem kaltgeformten Stahlblechprofil mit gespreizten Gurten und mit mindestens einem Steg dazwischen besteht, wobei jeder Gurt mindestens eine ebene Trockenbau-Anlagefläche besitzt und diese längs zum Profil verläuft, wobei an mindestens einer Gurtseite des Kombiprofiles die Trockenbau-Anlagefläche (8) aus zwei funktionalen Abschnitten und aus zwei unterschiedlichen Materialdicken besteht, nämlich
a) aus einem Statik-Abschnitt (2) mit einer Blechdicke von mindestens 1,0 mm und
b) einem dünnwandigen Beplankungs-Abschnitt (3) mit einer Blechdicke von ca. 0,6 bis 0,75 mm,
wobei der dickwandigere Statik-Abschnitt (2) an beiden Gurtseiten vorhanden ist **dadurch gekennzeichnet, dass**
der Beplankungs-Abschnitt (3) aus einem separaten geschosshohen Blechprofilteil besteht und mit dem Profilsteg oder dem Statik-Abschnitt (2) gefügt ist.

6. Trockenbau-Kombiprofil nach dem vorherigen Anspruch 5, **dadurch gekennzeichnet, dass** die beiden Abschnitte (2,3) des Kombiprofiles (1) formschlüssig durch örtliche Blechausbiegungen verbunden sind.

7. Trockenbau-Kombiprofil nach Anspruch 1 oder 5, **dadurch gekennzeichnet, dass** die Trockenbau-Anlagefläche (8) eines Statik-Abschnitts (2) vorgestanzte Lochungen in mehreren Reihen über die Höhe bzw. Länge des Profils besitzt und die fiktiv verlängerten Achsen dieser Lochungen sich nicht mit dem Profil schneiden.

## Claims

1. Drywall construction combination profiled section for walls and ceilings of a house serving for static load dissipation of the house, wherein the loading of the house is to be taken up by storey-high, aligned wall studs or beams, which are arranged in a grid, are composed of combination profiled sections, are within a system plane and are cladded in each case on both sides by building panels on outer drywall construction contact surfaces, said building panels to be fastened directly thereto by means of separate connecting means, wherein the combination profiled section consists of a cold-formed steel sheet profiled section with splayed flanges and with at least one web in-between, wherein each flange has at least one flat drywall construction contact surface and the latter runs longitudinally with respect to the profiled section, wherein, on at least one flange side of the combination profiled section, the drywall construction contact surface (8) consists of two functional sections, specifically
a) of a static section (2) with a sheet metal thickness of at least 1.0 mm, and
b) of a thin-walled cladding section (3) with a sheet metal thickness of approx. 0.6 to 0.75 mm,
wherein the thicker walled static section (2) is present on both flange sides, and all of the sections of the combination profiled section (1) consist of the same sheet metal band semifinished product,
**characterized in that**
the two functional sections are manufactured from a sheet metal band semifinished product which has two different material thicknesses.

2. Drywall construction combination profiled section according to Claim 1, **characterized in that** the two functional sections (2, 3) of the drywall construction contact surface (8) consist of different steel qualities.

3. Drywall construction combination profiled section according to either of the preceding claims, **characterized in that** the two functional sections (2, 3) of the drywall construction contact surface (8) of the same flange are arranged parallel next to each other.

4. Drywall construction combination profiled section according to the preceding claim, **characterized in that** the two sections (2 and 3) of the drywall construction contact surfaces (8) are offset parallel to each other in the wall plane.

5. Drywall construction combination profiled section for walls and ceilings of a house serving for static load dissipation of the house, wherein the loading of the house is to be taken up by storey-high, aligned wall studs or beams, which are arranged in a grid, are composed of combination profiled sections, are within a system plane and are cladded in each case on both sides by building panels on outer drywall construction contact surfaces, said building panels to be fastened directly thereto by means of separate connecting means, wherein the combination profiled section consists of a cold-formed steel sheet profiled section with splayed flanges and with at least one web in-between, wherein each flange has at least one flat drywall construction contact surface and the latter runs longitudinally with respect to the profiled section, wherein, on at least one flange side of the combination profiled section, the drywall construction contact surface (8) consists of two functional sections and of two different material thicknesses, specifically
a) of a static section (2) with a sheet metal thickness of at least 1.0 mm, and
b) of a thin-walled cladding section (3) with a sheet metal thickness of approx. 0.6 to 0.75 mm,
wherein the thicker walled static section (2) is present on both flange sides,
**characterized in that**
the cladding section (3) consists of a separate storey-high sheet metal profiled part and is joined to the profiled section web or to the static section (2).

6. Drywall construction combination profiled section according to the preceding Claim 5, **characterized in that** the two sections (2, 3) of the combination profiled section (1) are connected in a form-fitting manner by local sheet metal deflection.

7. Drywall construction combination profiled section according to Claim 1 or 5, **characterized in that** the drywall construction contact surface (8) of a static section (2) has pre-punched perforations in a plurality of rows over the height or length of the profiled section and the hypothetically extended axes of said perforations do not intersect with the profiled section.

## Revendications

1. Profilé combiné à construction sèche pour cloisons et plafonds d'une maison, servant à l'évacuation des charges statiques de la maison, les charges de la maison étant destinées à être absorbées par des montants de cloisons ou des supports en profilés combinés alignés, à hauteur d'étage, agencés dans le cadre, à l'intérieur d'un plan de système, qui sont chacun panneautés des deux côtés avec des plaques de construction sur des surfaces d'appui à construction sèche extérieures, qui sont destinées à être fixées sur ceux-ci directement au moyen de moyens de liaison séparés, le profilé combiné étant constitué par un profilé en tôle d'acier formé à froid muni de courroies déployées et muni d'au moins une entretoise entre elles,
chaque courroie présentant au moins une surface d'appui à construction sèche plane
et celle-ci s'étendant longitudinalement par rapport au profilé ; sur au moins un côté de courroie du profilé combiné, la surface d'appui à construction sèche (8) étant constituée par deux sections fonctionnelles,
à savoir
a) une section statique (2) ayant une épaisseur de tôle d'au moins 1,0 mm et
b) une section de panneautage à paroi mince (3) ayant une épaisseur de tôle d'environ 0,6 à 0,75 mm,
la section statique à paroi plus épaisse (2) étant présente sur les deux côtés de courroie et toutes les sections du profilé combiné (1) étant constituées par le même semi-fini de bande de tôle,
**caractérisé en ce que**
les deux sections fonctionnelles sont fabriquées en un semi-fini de bande de tôle, qui présente deux épaisseurs de matériau différentes.

2. Profilé combiné à construction sèche selon la revendication 1, **caractérisé en ce que** les deux sections fonctionnelles (2, 3) de la surface d'appui à construction sèche (8) sont constituées par des qualités d'acier différentes.

3. Profilé combiné à construction sèche selon l'une quelconque des revendications précédentes, **caractérisé en ce que** les deux sections fonctionnelles (2, 3) de la surface d'appui à construction sèche (8) de la même courroie sont agencées parallèlement l'une à côté de l'autre.

4. Profilé combiné à construction sèche selon la revendication précédente, **caractérisé en ce que** les deux sections (2 et 3) des surfaces d'appui à construction sèche (8) sont décalées parallèlement dans le plan de cloison.

5. Profilé combiné à construction sèche pour cloisons et plafonds d'une maison, servant à l'évacuation des charges statiques de la maison, les charges de la maison étant destinées à être absorbées par des montants de cloisons ou des supports en profilés combinés alignés, à hauteur d'étage, agencés dans le cadre, à l'intérieur d'un plan de système, qui sont chacun panneautés des deux côtés avec des plaques de construction sur des surfaces d'appui à construction sèche extérieures, qui sont destinées à être fixées sur ceux-ci directement au moyen de moyens de liaison séparés, le profilé combiné étant constitué par un profilé en tôle d'acier formé à froid muni de courroies déployées et muni d'au moins une entretoise entre elles,
chaque courroie présentant au moins une surface d'appui à construction sèche plane
et celle-ci s'étendant longitudinalement par rapport au profilé ; sur au moins un côté de courroie du profilé combiné, la surface d'appui à construction sèche (8) étant constituée par deux sections fonctionnelles et par deux épaisseurs de matériau différentes, à savoir
a) une section statique (2) ayant une épaisseur de tôle d'au moins 1,0 mm et
b) une section de panneautage à paroi mince (3) ayant une épaisseur de tôle d'environ 0,6 à 0,75 mm,
la section statique à paroi plus épaisse (2) étant présente sur les deux côtés de courroie,
**caractérisé en ce que**
la section de panneautage (3) est constituée par une partie de profilé de tôle à hauteur d'étage séparée et est assemblée avec l'entretoise de profilé ou la section statique (2).

6. Profilé combiné à construction sèche selon la revendication 5 précédente, **caractérisé en ce que** les deux sections (2, 3) du profilé combiné (1) sont reliées par accouplement de forme par des pliages vers l'extérieur de tôle localisés.

7. Profilé combiné à construction sèche selon la revendication 1 ou 5, **caractérisé en ce que** la surface d'appui à construction sèche (8) d'une section statique (2) comprend des perforations poinçonnées au préalable en plusieurs lignes sur la hauteur ou la longueur du profilé et les axes prolongés fictivement de ces perforations ne sont pas en intersection avec le profilé.
